# EUROPÄISCHE PATENTSCHRIFT

(11) **EP 1 881 278 B1**
(45) Veröffentlichungstag und Bekanntmachung des Hinweises auf die Patenterteilung: **13.05.2009**
(21) Anmeldenummer: 07013234.5
(22) Anmeldetag: 06.07.2007
(51) Int. Cl.: F24F 11/047

(54) **Volumenstromregler**
Volume flow regulator
Régulateur de débit

(30) Priorität: 22.07.2006 DE 202006011300 U
(43) Veröffentlichungstag der Anmeldung: 23.01.2008
(73) Patentinhaber: TROX GmbH, 47506 Neukirchen-Vluyn (DE)
(72) Erfinder: Baumeister, Gregor, 47802 Krefeld (DE); Sadkowski, Manfred, 47608 Geldern (DE); Leitner, Daniel, 47805 Krefeld (DE); Walter, Siegfried, 47807 Krefeld (DE)
(74) Vertreter: Stark, Jens Christian

(56) Entgegenhaltungen:
- DE-U1- 20 207 946
- DE-U1- 20 214 414
- DE-U1-1202004 003 81
- US-A- 5 096 156

## Beschreibung

Die Erfindung betrifft einen Volumenstromregler, insbesondere für klima- und lüftungstechnische Anlagen, mit einer im Inneren eines Strömungskanals um eine quer zur Strömungsrichtung ausgerichteten Schwenkachse drehbar gelagerten Regelklappe, wobei die Regelklappe unter Einwirkung eines die Regelklappe anströmenden Mediums gegen eine durch eine Rückstelleinrichtung erzeugte Rückstellkraft aus der Offenstellung in eine Schließstellung verschwenkbar ist und bei sich verringerndem Volumenstrom durch die Rückstellkraft wieder in die Offenstellung zurückverschwenkt wird, und mit einem die Offenstellung der Regelklappe begrenzenden Anschlag, der zur Veränderung des in der Offenstellung der Regelklappe strömenden Volumenstroms um eine sich durch zwei Lagerstellen erstreckende Drehachse drehbar an dem Strömungskanal gelagert und mittels einer Fixiereinrichtung in seiner Ausrichtung feststellbar ist, wobei zumindest eine Lagerstelle von außerhalb des Strömungskanals zur Veränderung der Ausrichtung des Anschlages zugänglich ist, wobei die Schwenkachse der Regelklappe an dem Anschlag vorgesehen ist und wobei die Rückstelleinrichtung mit dem Anschlag verbunden, insbesondere an dem Anschlag angebracht ist.

Aus der Praxis sind derartige Volumenstromregler in verschiedenen Ausführungen bekannt (Siehe z.B. Patentdokument DE-2020043811-U). Sie arbeiten mechanisch selbsttätig, weil das strömungsbedingte Regelklappendrehmoment durch die Rückstellkraft, die üblicherweise durch eine als Feder ausgebildete Rückstelleinrichtung erzeugt wird, kompensiert wird. Bei Änderung der Strömungsverhältnisse ändert sich auch die Schwenkstellung der Regelkappe, so dass so der Volumenstrom selbsttätig in dem Strömungskanal geregelt wird.

Sofern die in der Offenstellung der Regelklappe strömende Volumenstrommenge verändert werden soll, muss der die Offenstellung der Regelklappe begrenzende Anschlag in seiner Ausrichtung verändert werden, so dass in der Offenstellung der freie verbleibende Strömungsquerschnitt verändert wird. Als Nachteil erweist sich, dass die Montage derartiger Volumenstromregler aufwändig und insoweit kostenintensiv ist.

Aufgabe der Erfindung ist es, einen Volumenstromregler anzugeben, der einfacherer und schneller montierbar ist und im Schadensfall die Regelklappe und/oder der Anschlag schnell getauscht werden kann(können).

Diese Aufgabe wird dadurch gelöst, dass zumindest eine der von außerhalb des Strömungskanals zugänglichen Lagerstellen des Anschlages durch ein von außerhalb des Strömungskanals durch eine Ausnehmung eingeschobenes Lagerstellenelement ausgebildet ist, das kürzer als der Durchmesser des Strömungskanals ist und nur die Lagerung des Anschlages auf dieser Seite bildet.

Der Anschlag kann durch ein oder durch zwei erfindungsgemäße Lagerstellenelemente gelagert sein. Sofern nur ein erfindungsgemäßes Lagerstellenelement vorgesehen ist, braucht die eine der beiden Lagerstellen von außen nicht zugänglich zu sein. Die von außen nicht zugängliche Lagerstelle kann beispielsweise aus einer in der Innenwandung des Strömungskanals eingelassenen Vertiefung bestehen, die der Ausnehmung für die andere Lagerstelle in etwa gegenüberliegend angeordnet ist. In die Vertiefung greift der Anschlag beispielsweise mit einem Wellenabschnitt ein. Die andere Lagerstelle ist von außerhalb des Strömungskanals zugänglich und wird von dem erfindungsgemäßen Lagerstellenelement gebildet. Selbstverständlich können auch beide Lagerstellen von außen zugänglich sein und von je einem erfindungsgemäßen Lagerstellenelement gebildet sein.

Die Rückstelleinrichtung kann mit dem Anschlag so verbunden, insbesondere am Anschlag angebracht sein, dass die Federcharakteristik bei Verschwenken des Anschlags im Wesentlichen unverändert ist. Als Rückstelleinrichtung kann eine Blattfeder vorgesehen sein, deren eines Ende mit dem Anschlag und deren anderes Ende mit der Regelklappe zusammenwirkt. Die Blattfeder kann, vorzugsweise auf der der Regelklappe abgewandten Seite, an dem Anschlag befestigt sein. Selbstverständlich sind auch andere Ausführungsformen von Rückstelleinrichtungen, beispielsweise eine Zugfeder, denkbar, deren eines Ende mit dem Anschlag und deren anderes Ende mit der Regelklappe zusammenwirkt.

Zumindest ein Lagerstellenelement kann bezogen auf den Strömungskanal nach außen seitlich vorstehend ausgebildet sein. Dies erleichtert die Zugänglichkeit beispielsweise zum Zwecke der Demontage des Lagerstellenelementes. Selbstverständlich kann das Lagerstellenelement auch gegenüber der Außenkontur des Strömungskanals zurückversetzt ausgebildet sein.

Zumindest ein Lagerstellenelement kann rotationsübertragend mit dem Anschlag verbunden sein. So kann beispielsweise das Lagerstellenelement an dem dem Anschlag zugewandten Ende einen Schlitz aufweisen, mit dem das Lagerstellenelement seitlich auf den Anschlag aufgesteckt wird. Auch andere Ausführungsformen, die eine Übertragung der Rotation ermöglichen, wie z. B. eine eckige Ausführung des freien Endes des Lagerstellenelementes sind selbstverständlich denkbar.

Sofern lediglich eine manuelle Verstellung des Anschlages vorgenommen erwünscht ist, kann an dem aus dem Strömungskanal herausragenden Ende des Lagerstellenelementes beispielsweise ein Handrad vorgesehen sein. Bei motorischer Verstellung können an dem freien Ende geeignete Übertragungsbauteile, wie z. B. ein Zahnrad, vorgesehen sein. Durch Verdrehung des Lagerstellenelementes kann der Anschlag in seiner Ausrichtung verändert werden. Sofern das Lagerstellenelement gegenüber der Außenkontur des Strömungskanals zurückversetzt ausgebildet ist, kann beispielsweise das Lagerstellenelement stirnseitig ein Schlitz oder eine Verzahnung aufweisen, so dass mittels eines geeigneten Werkzeuges ein Verdrehen möglich ist.

Zumindest ein Lagerstellenelement kann als Zapfen ausgebildet sein.

Zumindest ein Zapfen kann an dem in das Innere des Strömungskanals hineinragenden Ende eine Buchse aufweisen. Bei einer solchen Ausführungsform weist der Anschlag beispielsweise eine Welle auf, wobei die Länge der Welle, beispielsweise einer Metallwelle geringer als der Innendurchmesser des Strömungskanals ist. Nach Einführen der Einheit aus Anschlag und Regelklappe werden die Zapfen durch die beiden Ausnehmungen auf das jeweilige Ende der Welle aufgesteckt.

An dem Anschlag kann eine mit dem Zapfen korrespondierende Lagerschale vorgesehen sein. Diese Lagerschale kann an einer Seite des Anschlages vorgesehen sein. Dann ist die Drehachse des Anschlages unter Bildung eines Hebelarmes in einem Abstand zu dem Anschlag vorgesehen. Selbstverständlich können die Lagerschalen aber auch so angeordnet sein, dass die Drehachse des Anschlages innerhalb der generellen Ebene des Anschlages liegt.

Zumindest ein Zapfen kann einen Begrenzungsanschlag, insbesondere einen als Kragen ausgebildeten Begrenzungsanschlag, zur Begrenzung des Einschiebweges des Zapfens in die Ausnehmung aufweisen.

Zum Verhindern einer Verlagerung eines Zapfens aus der Montageposition in Längserstreckung dieses Zapfens kann der betreffende Zapfen eine mit dem Strömungskanal zusammenwirkende Sicherungseinrichtung aufweisen.

Als Sicherungseinrichtung kann an zumindest einem Zapfen ein zumindest bereichsweise, mit der Innenseite des Strömungskanals zusammenwirkender Vorsprung, vorgesehen sein. Dieser Vorsprung hintergreift nach Einführen des Zapfens in die Ausnehmung die Innenseite des Strömungskanals, so dass zum Lösen des Zapfens eine Gegenkraft überwunden werden muss.

Als Sicherungseinrichtung kann zumindest ein Zapfen in dem Bereich, der in der Montageposition mit dem Innenrand der Ausnehmung in Kontakt ist, eine den Innenrand der Ausnehmung zumindest teilweise aufnehmende Sicherungsnut vorgesehen sein.

Das Lagerstellenelement kann aus Kunststoff ausgebildet sein. Dabei bietet sich an, wenn das Lagerstellenelement hinreichend flexibel und/oder auch hitzebeständig ausgebildet ist. Selbstverständlich sind auch andere geeignete Materialien denkbar.

Der Anschlag und/oder die Regelklappe können aus Kunststoff ausgebildet sein.

An dem Lagerstellenelement kann ein mit dem Anschlag zusammenwirkendes Rastelement, insbesondere ein als Rastvorsprung ausgebildetes Rastelement, vorgesehen. Dieses verhindert ein unbeabsichtigtes Lösen des betreffenden Lagerstellenelementes von dem Anschlag im montierten Zustand.

Der Volumenstromregler kann als Einschub ausgebildet sein. In diesem Fall kann er in einen bauseitigen Kanalabschnitt einer klimatechnischen Anlage eingeschoben werden.

Die Schwenkachse der Regelklappe kann in der Drehachse des Anschlages liegen, so dass die Regelklappe und die Drehachse um dieselbe Achse drehbar sind. Selbstverständlich können die Schwenkachse der Regelklappe und die Drehachse des Anschlages auch im Abstand zueinander angeordnet sein. Es liegt auf der Hand, dass die Achse(n) nicht durchgehend ausgebildet sein muss(müssen), sondern auch aus kleineren Achsabschnitte bestehen kann(können).

Die Regelklappe kann mittels einer eine Rotation ermöglichenden Clipsverbindung an dem Anschlag befestigt ist. Denkbar sind beispielsweise zwei an der Regelklappe angeformte Clipse, die gegenüber dem anschlagseitigen Lager ein gewisses Übermaß aufweisen. Der Anschlag kann als Lager beispielsweise eine durchgehende Welle oder eine der Anzahl der Clipse entsprechende Anzahl an Achsabschnitten aufweisen.

Jede Clipsverbindung kann in einem aus der generellen Ebene hervorstehenden, insbesondere rinnenförmig ausgebildeten Teilbereich, angeordnet sein, so dass die Schwenkachse der Regelklappe in der generellen Ebene der Regelklappe liegt.

Die Erfindung betrifft auch ein Verfahren zur Montage eines erfindungsgemäßen Volumenstromreglers. Das erfindungsgemäße Verfahren zeichnet sich dadurch aus, dass zunächst die Regelklappe an dem Anschlag befestigt wird und dann der Anschlag mit der daran angebrachten Regelklappe an dem Strömungskanal mittels wenigstens einem Lagerstellenelement dadurch befestigt wird, dass jedes Lagerstellenelement von außerhalb des Strömungskanals durch die ihm zugeordnete Ausnehmung zur drehbaren Befestigung des Anschlages eingeschoben wird.

Bei der Montage kann zunächst die Regelklappe an dem Anschlag befestigt werden. Dies kann beispielsweise schon werkseitig erfolgen, während die Endmontage beispielsweise erst vor Ort auf der Baustelle durchgeführt werden kann. Die Einheit bestehend aus Regelklappe und Anschlag wird dann in den Strömungskanal eingeführt. Bei Erreichen der Montageposition werden - sofern zwei erfindungsgemäße Lagerstellenelemente vorgesehen sind - die beiden erfindungsgemäßen Lagerstellenelemente von außen durch die jeweilige Ausnehmung zur drehbaren Befestigung des Anschlages eingeführt.

Sofern bei der Montage nur ein erfindungsgemäßes Lagerstellenelement eingesetzt wird, wird das betreffende Lagerstellenelemente vorzugsweise dann von außen durch die betreffende Ausnehmung zur drehbaren Befestigung des Anschlages geführt, nachdem die Lagerung der anderen Lagerstelle, die beispielsweise nicht von außen zugänglich ist, hergestellt worden ist. Die von außen nicht zugängliche Lagerstelle kann beispielsweise aus einer in der Innenwandung des Strömungskanals eingelassenen Vertiefung bestehen, die der Ausnehmung für die andere Lagerstelle in etwa gegenüberliegend angeordnet ist. In die Vertiefung greift der Anschlag beispielsweise mit einem Wellenabschnitt ein.

Im Folgenden werden in den Zeichnungen dargestellte Ausführungsbeispiele der Erfindung erläutert. Es zeigen:
- Fig. 1: eine schräge Draufsicht auf einen erfindungsgemäßen Gegenstand,
- Fig. 2: eine Innenansicht des Gegenstandes nach Fig. 1,
- Fig. 3: einen Schnitt durch den Gegenstand nach Fig. 2 in Richtung III - III,
- Fig. 4: eine Draufsicht auf einen Anschlag mit zwei montierten Lagerstellenelementen,
- Fig. 5: den Gegenstand nach Fig. 4 in einer schrägen Draufsicht mit noch nicht montierten Lagerstellenelementen,
- Fig. 6: die Bereiche "X" und "Y" aus Fig. 4,
- Fig. 7: das eine Lagerstellenelement mit angeformtem Handrad,
- Fig. 8: das andere Lagerstellenelement,
- Fig. 9: eine schräge Draufsicht auf einen Anschlag mit eingesetzter Welle zur Lagerung der Regelklappe,
- Fig. 10: den Bereich "Z" aus Fig. 9,
- Fig. 11: einen Schnitt in Richtung XII - XII durch den Gegenstand nach Fig. 12,
- Fig. 12: eine andere Ansicht des Gegenstandes nach Fig. 9,
- Fig. 13: eine schräge Draufsicht auf eine Regelklappe,
- Fig. 14: den Anschlag und die Regelklappe vor der Montage,
- Fig. 15: den Gegenstand nach Fig. 14 im montierten Zustand,
- Fig. 16-18: eine andere Ausführungsform der Erfindung.

In allen Figuren werden für gleiche bzw. gleichartige Bauteile übereinstimmende Bezugszeichen verwendet.

In Fig. 1-3 ist ein Strömungskanal 1 mit einer im Inneren um eine quer zur Strömungsrichtung (Pfeil 2) ausgerichteten Schwenkachse 3 drehbar gelagerten Regelklappe 4 dargestellt.

Die Regelklappe 4 wird unter der Einwirkung von in Strömungsrichtung (Pfeil 2) auf die Regelklappe 4 wirkenden Strömungskräften gegen eine Rückstellkraft verschwenkt. Die Rückstellkraft wird dabei von einer Rückstelleinrichtung erzeugt, die in den dargestellten Ausführungsbeispielen als Blattfeder 5 ausgebildet ist.

In Fig. 3 wurde die Regelklappe 4 aufgrund eines in Richtung des Pfeils 2 strömenden Volumenstromes gegen die von der Blattfeder 5 erzeugte Rückstellkraft schon ein wenig aus der Offenstellung in ihre Schließstellung in Richtung des Pfeils 6 verschwenkt.

Wie in den Figuren dargestellt, befindet sich auf der Abströmseite der Regelklappe 4 ein Anschlag 7, der die Offenstellung der Regelklappe 4 begrenzt. Der Anschlag 7 ist in den dargestellten Ausführungsbeispielen um eine Drehachse 8 drehbar gelagert, wobei die Drehachse 8 in der Schwenkachse 3 der Regelklappe 4 liegt. Die Drehachse 8 und die Schwenkachse 3 sind in etwa mittig bezogen auf den Querschnitt des Strömungskanals 1 angeordnet.

Bei den dargestellten Ausführungsbeispielen ist die Blattfeder 5 endseitig beispielsweise mittels einer Befestigungseinrichtung 9, beispielsweise eines Clips oder einer Schraube, an dem der Drehachse 8 des Anschlages 7 abgewandten Endes des Anschlages 7 befestigt. Andere Befestigungsmöglichkeiten, wie z. B. Schweißen etc., sind durchaus denkbar.

Wie insbesondere aus Fig. 9 ersichtlich, weist der Anschlag 7 zwei Lagerschalen 10 auf, die in dem dargestellten Ausführungsbeispiel unter Bildung eines Hebelarmes in einem Abstand zu der generellen Erstreckung des Anschlages 7 vorgesehen sind. Zur Verstärkung sind noch Versteifungsrippen 11 vorgesehen. Zwischen den Lagerschalen 10 ist eine durchgehende Welle 12 vorgesehen, die zur Befestigung der Regelklappe 4 mit dem Anschlag 7 dient.

Dies ist in den Fig. 13 bis 15 im Detail dargestellt. So weist die Regelklappe 4 zwei im Abstand zueinander angeordnete Clipse 13 auf, mittels deren die Regelklappe 4 auf die Welle 12 des Anschlages 7 aufgeclipst wird und infolge eines Übermaßes der Clipse 13 drehbar auf der Welle 12 befestigt ist.

Beide Clipsverbindung sind in einem aus der generellen Ebene hervorstehenden rinnenförmig ausgebildeten Teilbereich 14 der Regelklappe 4 angeordnet, so dass die Schwenkachse 3 der Regelklappe 4 in der generellen Ebene der Regelklappe 4 liegt.

Bei den in den Figuren gezeigten Volumenstromreglern wird der Anschlag 7 durch zwei erfindungsgemäße als Zapfen ausgebildete Lagerstellenelemente 15 gelagert. Hierzu weist der Strömungskanal 1 im Bereich beider Lagerstellen zwei Ausnehmungen 16 auf, durch die von außen die Lagerstellenelemente 15 eingeführt werden können. Die Lagerstellenelemente 15 weisen im Bereich des dem Anschlag 7 zugewandten Endes eine seitliche Abflachung 17 auf, die mit einer korrespondierenden Abflachung 18 in der anschlagseitigen Lagerschale 10 korrespondieren, so dass damit eine Übertragung einer Rotation auf die Regelklappe 4 möglich ist.

Wie beispielsweise aus Fig. 6 ersichtlich, weist das in dieser Darstellung links dargestellte Lagerstellenelement 15 ein angeformtes Handrad 19 auf. Dieses erlaubt eine manuelle Verstellung des Anschlages 7. Selbstverständlich kann auch ein geeigneter motorischer Stelltrieb an dem Handrad 19 angreifen.

Wie beispielsweise aus Fig. 6 ersichtlich, weist das in dieser Darstellung rechts dargestellte Lagerstellenelement 15 einen als Kragen 20 ausgebildeten Begrenzungsanschlag zur Begrenzung des Einschiebweges des Lagerstellenelementes 15 in die Ausnehmung 16 auf. Bei dem anderen Lagerstellenelement 15 verhindert das Handrad 19 ein zu weites Einschieben.

Beide Lagerstellenelemente 15 weisen jeweils ein als Rastvorsprung ausgebildetes Rastelement 21 auf, das in eine entsprechende anschlagseitige Rastausnehmung 22 eingreift. Hierdurch wird ein unbeabsichtigtes Lösen verhindert. Um ein Einschieben zu ermöglichen, weisen beide Lagerstellenelemente 15 im Bereich des Endes, der in den Anschlag 7 eingeschoben wird, einen Schlitz 23 auf.

Für die Montage wird zunächst, so wie es in den Fig. 14 und 15 dargestellt ist, die Regelklappe 4 auf die Welle 12 des Anschlages 7 aufgeclipst. Selbstverständlich bedarf es keiner durchgehenden Welle 12. Der Anschlag 7 kann im Bereich der Clipse 13 auch nur Achsabschnitte beispielsweise in Form von Laschen aufweisen, mit denen die Clipse 13 der Regelklappe 4 korrespondieren.

Im Anschluss daran wird der Anschlag 7 zusammen mit der Regelklappe 4 in das Innere des Strömungskanals 1 eingeführt. Dann wird durch die eine Ausnehmung 16 das eine Lagerstellenelement 15 in die Lagerschale 10 des Anschlages 7 eingeführt. Das weitere Lagerstellenelement 15 wird durch die andere Ausnehmung 16 in die andere Lagerschale 10 eingeführt.

Durch Verdrehung des Handrades 19 kann die Neigung des Anschlages 7 eingestellt und mittels einer nicht dargestellten Fixiereinrichtung, bei der es sich beispielsweise um eine Schraube handeln kann, fixiert werden.

Zur Dämpfung der Regelklappe 4 infolge plötzlicher Volumenstromschwankungen innerhalb des Strömungskanals 1 ist bei den Ausführungsbeispielen auf der Abströmseite der Regelkappe 4 ein Balg 24 vorgesehen, der ortfest an dem Anschlag 7 befestigt ist. Der Balg 24 weist eine Einlassöffnung 25 auf, die im Bereich der Anströmseite der Regelklappe 4 vorgesehen ist.

In den Fig. 16 bis 18 ist eine Ausführungsform dargestellt, bei dem die beiden durch die Schwenkachse 3 unterteilten Regelklappenteilbereiche gegeneinander abgewinkelt sind. In Abhängigkeit von dem Öffnungsgrad der Regelklappe 4 bilden sich unterschiedliche freie Querschnitte oberhalb und unterhalb der Schwenkachse 3 in dem Strömungskanal 1. Durch die größere untere Halbellipse der Regelklappe 4, was in Fig. 16 unten dargestellt ist, erfolgt ein besseres Ansprechverhalten bei kleinen Differenzdrücken. Der besseren Übersicht ist in den Fig. 16 bis 18 nur die Regelklappe 4 und nicht die weiteren Bauteile, wie z. B. der Anschlag 7, dergestellt.

Selbstverständlich können auch andere Maßnahmen anstelle der seitlichen Abflachung 17, z.B. eine Ausgestaltung als Vierkant, vorgesehen werden, um eine Übertragung der Rotation von dem Lagerstellenelement 15 auf den Anschlag 7 zu ermöglichen.

Der Volumenstromregler kann auch als Einschub ausgebildet sein, der in einen Strömungsabschnitt einer klimatechnischen Anlage eingeführt wird. In diesem Fall ist an dem einen Lagerstellenelement 15 kein Handrad 19 angeformt.

## Patentansprüche

1. Volumenstromregler, insbesondere für klima- und lüftungstechnische Anlagen, mit einer im Inneren eines Strömungskanals (1) um eine quer zur Strömungsrichtung (Pfeil 2) ausgerichteten Schwenkachse (3) drehbar gelagerten Regelklappe (4), wobei die Regelklappe (4) unter Einwirkung eines die Regelklappe (4) anströmenden Mediums gegen eine durch eine Rückstelleinrichtung erzeugte Rückstellkraft aus der Offenstellung in eine Schließstellung verschwenkbar ist und bei sich verringerndem Volumenstrom durch die Rückstellkraft wieder in die Offenstellung zurückverschwenkt wird, und mit einem die Offenstellung der Regelklappe (4) begrenzenden Anschlag (7), der zur Veränderung des in der Offenstellung der Regelklappe (4) strömenden Volumenstroms um eine sich durch zwei Lagerstellen erstreckende Drehachse (8) drehbar an dem Strömungskanal (1) gelagert und mittels einer Fixiereinrichtung in seiner Ausrichtung feststellbar ist, wobei zumindest eine Lagerstelle von außerhalb des Strömungskanals (1) zur Veränderung der Ausrichtung des Anschlages (7) zugänglich ist, wobei die Schwenkachse (3) der Regelklappe (4) an dem Anschlag (7) vorgesehen ist und wobei die Rückstelleinrichtung mit dem Anschlag (7) verbunden, insbesondere an dem Anschlag (7) angebracht ist, **dadurch gekennzeichnet, dass** zumindest eine der von außerhalb des Strömungskanals (1) zugänglichen Lagerstellen des Anschlages (7) durch ein von außerhalb des Strömungskanals (1) durch eine Ausnehmung(16) eingeschobenes Lagerstellenelement (15) ausgebildet ist, das kürzer als der Durchmesser des Strömungskanals (1) ist und nur die Lagerung des Anschlages (7) auf dieser Seite bildet.

2. Volumenstromregler nach dem vorhergehenden Anspruch, **dadurch gekennzeichnet, dass** zumindest ein Lagerstellenelement (15) bezogen auf den Strömungskanal (1) nach außen seitlich hervorstehend ausgebildet ist.

3. Volumenstromregler nach einem der vorhergehenden Ansprüche, **dadurch gekennzeichnet, dass** zumindest ein Lagerstellenelement (15) rotationsübertragend mit dem Anschlag (7) verbunden ist.

4. Volumenstromregler nach einem der vorhergehenden Ansprüche, **dadurch gekennzeichnet, dass** zumindest ein Lagerstellenelement (15) als Zapfen ausgebildet ist.

5. Volumenstromregler nach Anspruch 4,
**dadurch gekennzeichnet, dass** zumindest ein Zapfen an dem in das Innere des Strömungskanals (1) hineinragenden Ende eine Buchse aufweist.

6. Volumenstromregler nach den Ansprüchen 4 oder 5, **dadurch gekennzeichnet, dass** an dem Anschlag (7) eine mit dem Zapfen korrespondierende Lagerschale (10) vorgesehen ist.

7. Volumenstromregler nach einem der Ansprüche 4 bis 6, **dadurch gekennzeichnet, dass** zumindest ein Zapfen einen Begrenzungsanschlag, insbesondere einen als Kragen (20) ausgebildeten Begrenzungsanschlag, zur Begrenzung des Einschiebweges des Zapfens in die Ausnehmung (16) aufweist.

8. Volumenstromregler nach einem der Ansprüche 4 bis 7, **dadurch gekennzeichnet, dass** zum Verhindern einer Verlagerung eines Zapfens aus der Montageposition in Längserstreckung dieses Zapfens der betreffende Zapfen eine mit dem Strömungskanal (1) zusammenwirkende Sicherungseinrichtung aufweist.

9. Volumenstromregler nach dem vorhergehenden Anspruch, **dadurch gekennzeichnet, dass** als Sicherungseinrichtung an zumindest einem Zapfen ein zumindest bereichsweise, mit der Innenseite des Strömungskanals (1) zusammenwirkender Vorsprung, vorgesehen ist.

10. Volumenstromregler nach den Ansprüchen 8 oder 9, **dadurch gekennzeichnet, dass** als Sicherungseinrichtung zumindest ein Zapfen in dem Bereich, der in der Montageposition mit dem Innenrand der Ausnehmung (16) in Kontakt ist, eine den Innenrand der Ausnehmung (16) zumindest teilweise aufnehmende Sicherungsnut vorgesehen ist.

11. Volumenstromregler nach einem der vorhergehenden Ansprüche, **dadurch gekennzeichnet, dass** das Lagerstellenelement (15) aus Kunststoff ist.

12. Volumenstromregler nach einem der vorhergehenden Ansprüche, **dadurch gekennzeichnet, dass** an dem Lagerstellenelement (15) ein mit dem Anschlag (7) zusammenwirkendes Rastelement (21), insbesondere ein als Rastvorsprung ausgebildetes Rastelement (21), vorgesehen ist.

13. Volumenstromregler nach einem der vorhergehenden Ansprüche, **dadurch gekennzeichnet, dass** der Volumenstromregler als Einschub ausgebildet ist.

14. Volumenstromregler nach einem der vorhergehenden Ansprüche, **dadurch gekennzeichnet, dass** die Schwenkachse (3) der Regelklappe (4) in der Drehachse (8) des Anschlages (7) liegt.

15. Volumenstromregler nach einem der vorhergehenden Ansprüche, **dadurch gekennzeichnet, dass** die Regelklappe (4) mittels einer eine Rotation ermöglichenden Clipsverbindung an dem Anschlag (7) befestigt ist.

16. Volumenstromregler nach dem vorhergehenden Anspruch, **dadurch gekennzeichnet, dass** zumindest eine Clipsverbindung in einem aus der generellen Ebene hervorstehenden, insbesondere rinnenförmig ausgebildeten, Teilbereich (14), angeordnet ist, so dass die Schwenkachse (3) der Regelklappe (4) in der generellen Ebene der Regelklappe (4) liegt.

17. Verfahren zur Montage eines Volumenstromreglers nach einem der vorhergehenden Ansprüche, **dadurch gekennzeichnet, dass** zunächst die Regelklappe (4) an dem Anschlag (7) befestigt wird und dann der Anschlag (7) an dem Strömungskanal (1) mittels wenigstens einem Lagerstellenelement (15) **dadurch** befestigt wird, dass jedes Lagerstellenelement (15) von außerhalb des Strömungskanals (1) durch die ihm zugeordnete Ausnehmung (16) zur drehbaren Befestigung des Anschlages (7) eingeschoben wird.

## Claims

1. Volume flow regulator, more especially for air conditioning and ventilating systems, said volume flow regulator including a regulating flap (4) that is mounted in the interior of a flow channel (1) so as to be rotatable about a pivotal axis (3) that is directed transversely relative to the direction of flow (arrow 2), wherein, under the effect of a medium flowing against the regulating flap (4), the regulating flap (4) is pivotable, in opposition to a resetting force that is generated by a resetting device, from the open position into a closed position and is pivoted back again into the open position through the resetting force when the volume flow is reduced, and including a stop member (7), which defines the open position of the regulating flap (4) and, for changing the volume flow flowing in the open position of the regulating flap (4), is mounted at the flow channel (1) so as to be rotatable about a pivotal axis (8) that extends through two bearing points and is securable in its orientation by means of a securing device, wherein at least one bearing point is accessible from outside the flow channel (1) for changing the orientation of the stop member (7), wherein the pivotal axis (3) of the regulating flap (4) is provided at the stop member (7), and wherein the resetting device is connected to the stop member (7), more especially at the stop member (7), **characterized in that** at least one of the bearing points of the stop member (7) accessible from outside the flow channel (1) is formed by a bearing point element (15) that is inserted from outside the flow channel (1) through a recess (16), is shorter than the diameter of the flow channel (1) and forms only the bearing arrangement of the stop member (7) on this side.

2. Volume flow regulator according to the preceding claims, **characterized in that** at least one bearing point element (15) is realized projecting outwards to the side, with reference to the flow channel (1).

3. Volume flow regulator according to one of the preceding claims, **characterized in that** at least one bearing point element (15) is connected to the stop member (7) so as to transmit rotational movement.

4. Volume flow regulator according to one of the preceding claims, **characterized in that** at least one bearing point element (15) is the form of a journal.

5. Volume flow regulator according to Claim 4, **characterized in that** at least one journal has a bushing at the end projecting into the interior of the flow channel (1).

6. Volume flow regulator according to Claims 4 or 5, **characterized in that** a bearing shell (10) that corresponds with the journal is provided at the stop member (7).

7. Volume flow regulator according to one of Claims 4 to 6, **characterized in that** at least one journal has a defining stop member, more especially a defining stop member in the form of a collar (20), for defining the insertion path of the journal into the recess (16).

8. Volume flow regulator according to one of Claims 4 to 7, **characterized in that** to prevent a journal being displaced out of the assembly position in the longitudinal extension of said journal, the journal concerned has a safety device that interacts with the flow channel (1).

9. Volume flow regulator according to one of the preceding claim,
**characterized in that** as a safety device, a projection that interacts at least in a regional manner with the inner side of the flow channel (1) is provided on at least one journal.

10. Volume flow regulator according to Claims 8 or 9, **characterized in that** as a safety device, at least one journal, in the region which is in contact with the inner edge of the recess (16) in the assembly position, has a safety groove that accommodates the inner edge of the recess (16) at least partially.

11. Volume flow regulator according to one of the preceding claims, **characterized in that** the bearing point element (15) is produced from plastics material.

12. Volume flow regulator according to one of the preceding claims, **characterized in that** a locking element (21), which interacts with the stop member (7), more especially a locking element (21) that is in the form of a locking projection, is provided at the bearing point element (15).

13. Volume flow regulator according to one of the preceding claims, **characterized in that** the volume flow regulator is in the form of an insert.

14. Volume flow regulator according to one of the preceding claims, **characterized in that** the pivotal axis (3) of the regulating flap (4) is in the axis of rotation (8) of the stop member (7).

15. Volume flow regulator according to one of the preceding claims, **characterized in that** the regulating flap (4) is secured to the stop member (7) by means of a clip-type connection that enables a rotation.

16. Volume flow regulator according to the preceding claims, **characterized in that** at least one clip-type connection is positioned in a part region (14) that protrudes from the general plane and is more especially trough-shaped such that the pivotal axis (3) of the regulating flap (4) is in the general plane of the regulating flap (4).

17. Method for assembling a volume flow regulator according to one of the preceding claims, **characterized in that** initially the regulating flap (4) is secured to the stop member (7) and then the stop member (7) is secured to the flow channel (1) by means of at least one bearing point element (15) by each bearing point element (15) being inserted from outside the flow channel (1) through the recess (16) associated therewith for the rotatable securing of the stop member (7).

## Revendications

1. Régulateur de débit volumétrique, en particulier pour des installations de climatisation et de ventilation, avec un volet de régulation (4) monté à l'intérieur d'un canal d'écoulement (1) à rotation autour d'un axe de pivotement (3) orienté transversalement à la direction d'écoulement (flèche 2), sachant que le volet de régulation (4) peut, sous l'action d'un fluide affluant sur lui, être pivoté de la position ouverte dans une position fermée à l'encontre d'une force de rappel produite par un organe de rappel, et peut être pivoté en retour dans la position ouverte par la force de rappel lorsque le débit volumétrique diminue, et avec une butée (7) limitant la position ouverte du volet de régulation (4) qui, afin de modifier le débit volumétrique s'écoulant dans la position ouverte du volet de régulation (4), est montée sur le canal d'écoulement (1) à rotation autour d'un axe de rotation (8) passant par deux paliers de montage et peut être bloquée dans son orientation au moyen d'un organe de fixation en position, sachant qu'au moins un palier est accessible de l'extérieur du canal d'écoulement (1) afin de modifier l'orientation de la butée (7), sachant que l'axe de pivotement (3) du volet de régulation (4) est prévu sur la butée (7) et sachant que l'organe de rappel est relié à la butée (7), notamment est installé sur la butée (7), **caractérisé en ce qu'**au moins un des paliers de montage de la butée (7), accessibles de l'extérieur du canal d'écoulement (1), est formé par un élément de palier (15) inséré de l'extérieur du canal d'écoulement (1) par un évidement (16), élément qui est plus court que le diamètre du canal d'écoulement (1) et qui forme uniquement le palier de montage de la butée (7) sur ce côté.

2. Régulateur de débit volumétrique selon la revendication précédente, **caractérisé en ce qu'**au moins un élément de palier (15) est réalisé en dépassant latéralement vers l'extérieur par rapport au canal d'écoulement (1).

3. Régulateur de débit volumétrique selon l'une des revendications précédentes, **caractérisé en ce qu'**au moins un élément de palier (15) est relié en transmission de rotation à la butée (7).

4. Régulateur de débit volumétrique selon l'une des revendications précédentes, **caractérisé en ce qu'**au moins un élément de palier (15) est réalisé sous forme de tourillon.

5. Régulateur de débit volumétrique selon la revendication 4, **caractérisé en ce qu'**au moins un tourillon présente une douille à l'extrémité s'enfonçant à l'intérieur du canal d'écoulement (1).

6. Régulateur de débit volumétrique selon la revendication 4 ou 5, **caractérisé en ce qu'**un coussinet de palier (10) correspondant au tourillon est prévu sur la butée (7).

7. Régulateur de débit volumétrique selon l'une des revendications 4 à 6, **caractérisé en ce qu'**au moins un tourillon présente une butée de limitation, notamment une butée de limitation réalisée sous forme de collet (20), pour limiter la course d'insertion du tourillon dans l'évidement (16).

8. Régulateur de débit volumétrique selon l'une des revendications 4 à 7, **caractérisé en ce qu'**afin d'empêcher un déplacement d'un tourillon hors de la position de montage dans la direction de la longueur de ce tourillon, le tourillon concerné présente un organe d'arrêt coopérant avec le canal d'écoulement (1).

9. Régulateur de débit volumétrique selon la revendication précédente, **caractérisé en ce qu'**il est prévu comme organe d'arrêt, sur au moins un tourillon, une saillie coopérant au moins localement avec le côté intérieur du canal d'écoulement (1).

10. Régulateur de débit volumétrique selon la revendication 8 ou 9, **caractérisé en ce qu'**il est prévu comme organe d'arrêt, au moins un tourillon, dans la région qui est en contact dans la position de montage avec le bord intérieur de l'évidement (16), une rainure d'arrêt recevant au moins partiellement le bord intérieur de l'évidement (16).

11. Régulateur de débit volumétrique selon l'une des revendications précédentes, **caractérisé en ce que** l'élément de palier (15) est en matière plastique.

12. Régulateur de débit volumétrique selon l'une des revendications précédentes, **caractérisé en ce qu'**il est prévu sur l'élément de palier (15) un élément de crantage (21) coopérant avec la butée (7), en particulier un élément de crantage (21) réalisé sous forme de saillie de crantage.

13. Régulateur de débit volumétrique selon l'une des revendications précédentes, **caractérisé en ce que** le régulateur de débit volumétrique est réalisé sous forme de dispositif insérable.

14. Régulateur de débit volumétrique selon l'une des revendications précédentes, **caractérisé en ce que** l'axe de pivotement (3) du volet de régulation (4) se situe dans l'axe de rotation (8) de la butée (7).

15. Régulateur de débit volumétrique selon l'une des revendications précédentes, **caractérisé en ce que** le volet de régulation (4) est fixé sur la butée (7) au moyen d'une liaison par clips permettant une rotation.

16. Régulateur de débit volumétrique selon la revendication précédente, **caractérisé en ce qu'**au moins une liaison par clips est disposée dans une région partielle (14) dépassant du plan général, notamment réalisée sous forme de gouttière, de sorte que l'axe de pivotement (3) du volet de régulation (4) se situe dans le plan général du volet de régulation (4).

17. Procédé de montage d'un régulateur de débit volumétrique selon l'une des revendications précédentes, **caractérisé en ce qu'**on fixe d'abord le volet de régulation (4) sur la butée (7), puis on fixe la butée (7) sur le canal d'écoulement (1) au moyen d'au moins un élément de palier (15) par le fait que chaque élément de palier (15) est inséré de l'extérieur du canal d'écoulement (1) par l'évidement (16) qui lui est associé, afin de fixer à rotation la butée (7).
